# EUROPÄISCHE PATENTSCHRIFT

(11) **EP 1 812 668 B1**
(45) Veröffentlichungstag und Bekanntmachung des Hinweises auf die Patenterteilung: **27.05.2009**
(21) Anmeldenummer: 05804553.5
(22) Anmeldetag: 16.11.2005
(51) Int. Cl.: E04H 15/20, E04B 1/32

(54) **ZELLENFÖRMIGES, AUFBLASBARES BAUELEMENT**
CELLULAR INFLATABLE BUILDING ELEMENT
ELEMENT GONFLABLE ALVEOLE

(30) Priorität: 16.11.2004 AT 19102004
(43) Veröffentlichungstag der Anmeldung: 01.08.2007
(73) Patentinhaber: Herzig, Thomas, 1040 Wien (AT)
(72) Erfinder: Herzig, Thomas, 1040 Wien (AT)
(74) Vertreter: Kopecky, Helmut
(86) Internationale Anmeldenummer: PCT/AT2005/000461
(87) Internationale Veröffentlichungsnummer: WO 2006/053363

(56) Entgegenhaltungen:
- DE-A1- 2 223 158
- DE-A1- 4 330 224
- FR-A- 860 611
- FR-A- 2 188 007
- FR-A- 2 499 126
- GB-A- 1 183 483
- GB-A- 1 409 067
- US-A- 2 934 075
- US-A- 2 979 064
- US-A- 3 341 989
- US-A- 5 896 718
- US-A1- 2002 038 529

## Beschreibung

Die Erfindung betrifft ein zellenförmiges, aufblasbares Bauelement, mit folgenden Merkmalen:
- es weist in einer Ebene liegende geradlinige Seitenbegrenzungen auf,
- alle Seitenbegrenzungen sind gleich lang,
- es weist einen Hohlraum auf,
- der Hohlraum wird von einer verformbaren, dünnwandigen Membran begrenzt,
- die Membran, die mit einem Ventil versehen ist, ist die Außenbegrenzung des Bauelements,
- wobei an den Seitenbegrenzungen sich etwa über die Länge desselben erstreckende Verbindungsmittel zur Herstellung einer Verbindung mit einem benachbarten Bauelement vorgesehen sind, sowie einen Bausatz solcher Bauelemente und daraus gebildete Objekte.

Ein aufblasbares Bauelement dieser Art ist beispielsweise aus der US 2,934,075 A bekannt. Diese bekannten Bauelemente werden beim Aufblasen tonnenförmig verformt. Durch Nebeneinander- und Übereinanderanordnen dieser Bauelemente lassen sich räumliche Gebilde gestalten, wobei einander überlappende Ränder benachbarter Bauelemente für eine Wasserdichtheit sorgen. Diese einander überlappenden Ränder können auch miteinander verklebt werden. Zur Bildung von räumlichen Objekten sind die Bauelemente sphärisch gestaltet. Dies bedingt eine aufwändige Fertigung, wobei für unterschiedlich große Objekte unterschiedliche Bauelemente sphärischer Gestalt verwendet werden müssen, was wiederum eine Produktion, eine Lagerhaltung etc. sehr verteuert und einen Zusammenbau zu einem räumlichen Gebilde erschwert, zumal nicht nur eine genaue Planung, sondern auch eine exakte Einhaltung eines Bauplanes erforderlich sind.

Dokument FR 2499126A beschreibt ein aufblasbares Bauelement nach dem Oberbegriff des Anspruchs 1.

Die Erfindung bezweckt die Vermeidung dieser Nachteile und Schwierigkeiten und stellt sich die Aufgabe, ein Bauelement der eingangs beschriebenen Art weiter zu entwickeln, und zwar dahingehend, dass es einfach herstellbar ist, dass es für Objekte unterschiedlicher Dimensionen - gebildet aus einer Mehrzahl solcher Bauelemente - universell einsetzbar ist, und dass es keine tonnenförmige bzw. polsterförmige Aufwölbung, die ein Aneinanderfügen solcher Bauelemente mit ihren Kanten erschweren würde, aufweist.

Diese Aufgabe wird erfindungsgemäß dadurch gelöst, dass
- im Hohlraum mindestens eine verformbare, dünnwandige und sich über etwa die Höhe des Bauelements (1, 1', 1", 1''') erstreckende Zwischenmembran (7) vorgesehen ist,
- die sich etwa senkrecht zur Ebene erstreckt und die die sich im Wesentlichen in Richtung der Ebene erstreckenden Membranen (3, 4) des Bauelements (1, 1', 1", 1''') verbindet,
- dass die Membran (3, 4) entlang der umlaufenden Seitenbegrenzungen von Zylindersegmenten und an den Ecken von Kegeln gebildet ist
- während der flache Mittelteil durch die zugbeanspruchten Zwischenmembranen (7) in Form gehalten ist.

Zum Aneinanderfügen benachbarter Bauelemente weist vorzugsweise jedes Bauelement als Seitenbegrenzungen vorstehende Randflansche bzw. Randleisten auf.

Zur Bildung großflächiger Objekte ist ein Bauelement vorzugsweise **dadurch gekennzeichnet, dass** seine Höhe geringer ist als seine größte Abmessung senkrecht zur Höhe und dass es sich in einer Ebene erstreckt.

Zweckmäßig ist das Bauelement **dadurch gekennzeichnet, dass** die Membran von einer Folie gebildet ist, vorzugsweise aus einer PVC- oder Polyurethanfolie.

Je nach Wunsch kann die Membran transparent und/oder transluzent und/oder opak und/oder reflektierend ausgestaltet sein.

Zur Erhöhung der Widerstandsfähigkeit ist zweckmäßig die Membran außenseitig beschichtet, vorzugsweise mittels eines Granulats.

Von den Seitenbegrenzungen des Bauelements wird zwecks universeller Verwendbarkeit für unterschiedlich große Objekte vorzugsweise eine regelmäßige geometrische Figur, wie ein gleichseitiges Dreieck, ein Quadrat, ein gleichseitiges Fünfeck, ein gleichseitiges Sechseck, etc., gebildet.

Zum Verbinden benachbarter Bauelemente sind zweckmäßig Klemmschienen und/oder Reißverschlüsse vorgesehen.

Eine bevorzugte Variante ist **dadurch gekennzeichnet, dass** an einer Seitenbegrenzung zwei gleich lange, sich jedoch maximal über die Hälfte der Länge einer Seitenbegrenzung
erstreckende Reißverschlüsse vorgesehen sind, von denen sich einer von einer Seite und der andere von der anderen Seite mit einem Reißverschluss eines benachbarten Bauelements derselben Bauart schließen lässt.

Gemäß einer weiteren Variante ist als Verbindungsmittel ein Gleitverschluss vorgesehen.

Vorzugsweise ist zusätzlich zu einem Verbindungsmittel ein Gleitverschluss vorgesehen, wodurch eine Wasserdichtheit sichergestellt ist.

Selbstverständlich können als Verbindungsmittel mit einem benachbarten Bauelement Schweiß- oder Klebeflansche vorgesehen sein.

Vorzugsweise ist das Bauelement **dadurch gekennzeichnet, dass** im Hohlraum in gleichmäßigem Abstand von den Seitenbegrenzungen Zwischenmembranen vorgesehen sind, deren Konfiguration der der Seitenbegrenzungen entspricht.

Ein Bausatz von Bauelementen dieser Art ist **dadurch gekennzeichnet, dass** er Bauelemente umfasst, die im Grundriss regelmäßige geometrische Figuren mit unterschiedlichen Eckanzahlen aufweisen, wobei die Seitenbegrenzungen aller Bauelemente gleich lang sind.

Die Erfindung umfasst auch Objekte, gebildet aus zwei oder mehreren Bauelementen wie oben beschrieben, vorzugsweise gebildet von einem Bausatz wie angegeben, wobei insbesondere ein von den Bauelementen gebildetes Objekt einen Raum umschließt.

Die Erfindung ist nachfolgend anhand mehrerer in der Zeichnung dargestellter Ausführungsformen näher erläutert. Die Fig. 1 bis 4 stellen jeweils ein Bauelement im Schrägriss dar. Anhand der Fig. 5A bis 5G ist die Herstellung eines Bauelements näher erläutert. Die Fig. 6, 7 und 8 zeigen Objekte zusammengesetzt von mehreren Bauelementen jeweils im Schrägriss, wobei die Fig. 6A ein Detail der Fig. 6 im vergrößerten Maßstab veranschaulicht. Fig. 9 zeigt eine Variante zusammengefügter Bauelemente, Fig. 9A ein Detail im vergrößerten Maßstab. Desgleichen zeigt Fig. 10 eine weitere Variante zusammengefügter Bauelemente, wobei ebenfalls Fig. 10A ein Detail der Verbindung benachbarter Bauelemente veranschaulicht. Fig. 11 zeigt die Seitenkante eines Bauelements in Ansicht mit einer anderen Variante als Verbindungsmittel, Fig. 11A wiederum ein Detail der Fig. 11, ebenfalls im vergrößerten Maßstab. Die Fig. 12 und 12A zeigen in zu Fig. 11 und 11A analoger Darstellung eine weitere Variante.

Wie aus Fig. 1 zu erkennen ist, ist das dort dargestellte Bauelement 1 im Grundriss als gleichseitiges Dreieck ausgebildet. Wesentlich ist, dass die Seitenbegrenzungen 2 des Bauelements 1 geradlinig verlaufen. Es ist von zwei randseitig miteinander verklebten, als biegsame Folien ausgebildeten Membranen 3, 4 gebildet und mit einem nicht dargestellten Ventil zum Einleiten eines Mediums, insbesondere zum Aufblasen, versehen. Die Folie 3 bzw. 4 ist vorzugsweise von einer PVC- oder Polyurethan-Folie gebildet. Es ist jedoch auch denkbar, ein beschichtetes Gewebe als Membran einzusetzen. Je nach Anforderung an Lichtdurchlässigkeit, Abschattung oder Reflexion sind die Membranen 3, 4 transparent, transluzent, opak und/oder reflektierend ausgebildet. Zur Erhöhung der Widerstandsfähigkeit gegen Beschädigungen ist die Membran 3 bzw. 4 außenseitig beschichtet, beispielsweise mittels eines Granulats, gebildet von Glaskugeln, von Sand etc. Die Membranen 3, 4 können natürlich auch eingefärbt sein. Eine Färbung ist auch durch Füllen des Hohlraumes des Bauelements mit speziellen Medien möglich.

Die miteinander verklebten Ränder 5, 6 der beiden Folien 3, 4 dienen, wie später noch erläutert wird, zum Verbinden mit einem benachbarten Bauelement 1. Das Bauelement 1 weist eine Mittelebene auf, die sich durch die geradlinigen Seitenbegrenzungen 2 erstreckt. Zur Einhaltung der Erstreckung des Bauelements 1 in einer Ebene sind Zwischenmembranen 7 vorgesehen, und zwar vorzugsweise in einer Konfiguration, die der der Seitenbegrenzungen 2 entspricht, jedoch im Abstand von diesen angeordnet. So bilden gemäß Fig. 1 die Zwischenmembranen 7 ebenfalls im Grundriss die Form eines gleichseitigen Dreiecks. Die Zwischenmembranen 7 erstrecken sich über die Höhe 8 des Bauelements 1, wobei durch diese Zwischenmembranen 7 in etwa die maximale Höhe 8, sprich Dicke 8, des Bauelements 1 bestimmt ist - abgesehen von geringfügigen Aufwölbungen der Membranen 3, 4 neben den Zwischenmembranen 7. Es ist zu erkennen, dass die maximale Dicke bzw. Höhe des Bauelements wesentlich geringer ist als seine ebene Ausdehnung.

Die Seitenbegrenzungen 2, an denen die Membranen 3, 4 miteinander verschweißt oder verklebt sind, bilden vorstehende Randflansche bzw. Randleisten. Anhand der Fig. 5A bis 5G ist die Herstellung des in Fig. 1 im Schrägriss dargestellten Bauelements 1 näher erläutert. Die Fig. 5A zeigt den Membranzuschnitt 9 einer der beiden Membranen 3 bzw. 4, die die Außenhaut des Bauelements 1 bilden, sowie die als Zwischenmembranen 7 eingesetzten Teile. Fig. 5B veranschaulicht das Einsetzen der Zwischenmembranen 7 zwischen die eine obere und untere die Außenhaut des Bauelements bildenden Membranen 3, 4, wobei die Zwischenmembranen 7 mit den Membranen 3, 4 vorzugsweise verklebt oder verschweißt werden.

Gemäß Fig. 5C - dies ist wesentlich für die Erfindung - werden die Ecken 10 des Zuschnitts der Membranen 3, 4 zusammengefaltet, sodass geradlinige Seitenbegrenzungen 2 gebildet werden und trotzdem ein Hohlraum im Bauelement 1 sichergestellt ist. Diese zusammengefalteten Ecken 10 werden gemäß Fig. 5D miteinander zu Eckfahnen 11 verschweißt, und es wird ein zu weit vorstehender Teil der zusammengeschweißten Ecken 10 abgeschnitten. Dies zeigt Fig. 5E.

Die noch verbleibenden Eckfahnen 11 werden gemäß Fig. 5F umgeknickt und mit dem äußeren Rand der Membranen 3, 4 verschweißt, worauf auch die Ränder der Membranen 3, 4 miteinander verschweißt werden. Anschließend könnten zum Verbinden mit einem benachbarten Folienelement gemäß Fig. 5G die hierdurch als Randflansche bzw. Randleisten ausgebildeten Seitenbegrenzungen 2 mit Ringösen 12, die zum Verbinden mit einem benachbarten Bauelement 1 dienen, versehen werden.

Herkömmliche aufblasbare Bauelemente weisen oft Falten und Beulen auf, da Luft unter Druck der umhüllenden Membran eine Form aufzwingt, die eine absolut gleichmäßige Druckverteilung innen ermöglicht, ungeachtet der beabsichtigten Formgebung.

Die Bauelemente dieser Erfindung zeichnen sich dadurch aus, dass sie im aufgeblasenen Zustand absolut faltenfrei sind und exakt die gewünschte Geometrie für die Seitenbegrenzungen 2 aufweisen. Dies wird dadurch erreicht, dass sich die Bauelementgeometrie aus einzelnen geometrischen Grundkörpern zusammensetzt, die ohnehin dem Selbst-Formfindungsprozess der Druckluft entsprechen würden; nämlich Zylindersegmente entlang der umlaufenden Seitenbegrenzungen und Kegel in den Ecken, während der flache Mittelteil durch die zugbeanspruchten Zwischenmembranen 7 in Form gehalten wird.

Das in Fig. 5A dargestellte Schnittmuster ist **dadurch gekennzeichnet, dass** es die Abwicklungsflächen dieser ermittelten optimierten Geometrie wiedergibt, wobei in den Eckbereichen 10 ein Zusammenfalten der Membranen zu dreieckigen Eckfahnen 11 erforderlich ist, um die gewünschte Abwicklungsfläche zu ergeben.

Wie aus den Fig. 2 bis 4 zu ersehen ist, lassen sich Bauelemente 1', 1'', 1''' dieser Art mit einem Grundriss auch als Quadrat, als regelmäßiges Fünfeck und auch als regelmäßiges Sechseck ausbilden. Je größer die Erstreckung des Bauelements 1', 1'', 1''' in einer Ebene ist, desto mehr Zwischenmembranen 7 sollten eingesetzt sein, um das Bauelement 1', 1", 1''' eben zu halten.

Die Fig. 6, 7 und 8 zeigen Objekte, die von einer Mehrzahl von Bauelementen 1', 1'', 1''' gebildet sind, wobei die Objekte aus untereinander gleichen oder auch aus unterschiedlichen, d.h. Bauelementen 1', 1'', 1''' mit unterschiedlichen Eckanzahlen, gebildet sein können. Wie insbesondere aus Fig. 8 zu entnehmen ist, ist das Objekt von einem Bausatz von Bauelementen 1', 1'', 1''' gebildet, wobei sämtliche Bauelemente von regelmäßigen Vielecken gebildet sind, deren geradlinig verlaufende Seitenbegrenzungen 2 alle gleich lang sind.

Fig. 6A zeigt eine Ausbildung einer Ecke 13 eines Objekts, an der drei Bauelemente 1''', 1''' und 1" aneinanderstoßen. Die Verbindung der Bauelemente mit dem jeweils benachbarten Bauelement erfolgt mittels Klemmleisten 14, die im Detail noch genauer in Fig. 9A und 10A veranschaulicht sind. Die die Seitenbegrenzung 2 bildenden Randleisten benachbarter Bauelemente 1, 1', 1'', 1''' werden mittels zweier Klemmleisten 14 gegeneinander gepresst, wobei die Fixierung der Klemmleisten 14 mittels Schraubenbolzen 15 erfolgt, die die Klemmleisten 14 und die an den Randleisten 2 vorgesehenen Ringösen 12 durchsetzen. Hierbei sorgen die Ringösen 12 der Randleisten 2 der benachbarten Bauelemente 1, 1', 1'', 1''' für eine genaue Ausrichtung der benachbarten Bauelemente 1, 1', 1'', 1''' zueinander. Zum Abdichten der Eckbereiche, bis zu denen die Klemmschienen nicht ganz reichen können, dienen Klebebänder 16.

Gemäß den in den Fig. 11 und 12 dargestellten Ausführungsformen dienen zum Verbinden benachbarter Bauelemente 1, 1', 1'', 1''' handelsübliche Reißverschlüsse 17. Diese werden an den Randleisten 2 durch Annähen, Anschweißen oder Ankleben angebracht. Vorzugsweise handelt es sich um teilbare austauschbare Reißverschlüsse 17 mit abgezählten Zähnen, damit die Reißverschlusshälften der jeweiligen Bauelemente 1, 1', 1'', 1''' auch beliebig zusammenpassen. Die Länge a eines solchen teilbaren Reißverschlusses 17 beträgt jeweils knapp die Hälfte der Länge der Seitenbegrenzung 2. Vom einen Ende der Seitenbegrenzung 2 beginnend wird jene Reißverschlusshälfte, auf der sich der Schieber 18 befindet, zur Mitte hin angebracht. Die andere Reißverschlusshälfte wird um 180° gedreht und wiederum vom anderen Ende der Seitenbegrenzung 2 zur Mitte hin angebracht. Die Reißverschluss-Schieber 18 werden somit stets vom Ende zur Mitte hin zugeschoben.

Somit sind alle Seitenbegrenzungen 2 gleich, und es kommen immer die jeweils passenden Reißverschlusshälften zusammen, unabhängig davon, wie die Bauelemente 1, 1', 1'', 1''' zueinander positioniert werden.

Bei Gebilden aus mehreren Bauelementen 1, 1', 1'', 1''' treten die größten Zugkräfte an den Enden der Seitenbegrenzungen 2 auf. Um diese punktuell hohe Zugspannung zu minimieren, ist das Reißverschlussband 19 jedes Reißverschlusses 17 ein wenig länger als die Zahnkette 20. Dadurch wird die punktuelle Belastung teilweise auf die Bandüberlänge abgeleitet.

Damit auch innerhalb der Zahnkette 20 die Zugspannung gleichmäßiger verteilt wird, ist der Reißverschluss nicht genau parallel zur Seitenbegrenzung 2 positioniert, sondern weist jeweils vor den Enden der Seitenbegrenzung 2 einen vom Bauelement 1, 1', 1'', 1''' wegführenden leichten Bogen 21 auf. Hierdurch werden in diesem Bereich die Materialdehnungen der Membranen 3, 4verringert.

Es ist auch möglich, anstelle der Reißverschlüsse Gleitverschlüsse 22 vorzusehen. Gemäß der Darstellung der Fig. 12 sind Gleitverschlussbänder 23 eines Gleitverschlusses 22 zusätzlich zu einem Reißverschluss 17 vorgesehen, wodurch eine gute Dichtheit zwischen benachbarten Bauelementen 1, 1', 1'', 1''' erzielbar ist.

Wie Fig. 8 erkennen lässt, können als Bausatz vorhandene Bauelemente 1, 1', 1'', 1''' in vielfältiger Form zu Gesamtobjekten nahezu unbegrenzter Größe zusammengefügt werden.

Die Kompatibilität der einzelnen Bauelemente 1, 1', 1'', 1''' ist durch deren gemeinsame Kantenlänge - vorzugsweise von etwa 150 cm - gewährleistet. Die Stabilität eines Objektes wird entweder dadurch erreicht, dass die Bauelemente 1, 1', 1'', 1''' schalenförmig aneinander gefügt werden, oder dass Querrippen nach dem Decke-Balkenprinzip die Konstruktion aussteifen. Falls die Membran eines Bauelements 1, 1', 1'', 1''' an einer Stelle mechanisch beschädigt wird, tragen die übrigen Bauelemente 1, 1', 1'', 1''' im Verband die Konstruktion weiterhin, und das schadhafte Bauelement kann wie beim Zellverband eines biologischen Organismus ausgetauscht werden.

Die Vorteile der Erfindung sind folgende:
- modulares Bausatzsystem
- individuell gestaltbar
- minimaler Materialbedarf
- gute Wärmedämmung
- wasserdicht
- bei Bedarf lichtdurchlässig
- minimales Transportvolumen
- minimaler Lagerbedarf
- kostengünstig
- schwimmfähig
- gute Energie- und Umweltbilanz
- ungewöhnliches Erscheinungsbild

Ein kuppelförmiger Gartenpavillon mit 8 m Durchmesser - ähnlich wie in Fig. 8 dargestellt - kann von zwei eingeschulten Personen innerhalb von zwei Stunden aufgebaut werden. Das Gewicht der einzelnen zu verbindenden Elemente beträgt zwischen 3 kg und 10 kg. Die gesamte Konstruktion hat ein Gewicht von ca. 190 kg.

Trotz des geringen Gewichts sind erfindungsgemäße Konstruktionen stabil und tragfähig. Da die Bauelemente weich und leicht sind, gibt es nahezu kein Verletzungsrisiko für Kinder.

Die Kombinationsmöglichkeiten des Bausatzes sind äußerst vielfältig und ermöglichen somit zahlreiche Bauformen.

Vorwiegend bietet sich der Einsatz an für: Events, temporäre Ausstellungshallen, Messebau, Freiluftbühnen, Partyzelte, Notunterkünfte, mobile Unterkünfte für Expeditionsteams und Kamerateams, mobile Rundfunkstationen, mobile Sanitätsstationen, Überdachungen von Hallen, Flugdächer, Schwimmbecken-Überdachungen, hinterleuchtete Wand- und Deckenverkleidungen im Innenausbau, Sitz- und Liegelandschaften, schwimmende Luftburgen für Badestrände, Freizeit, Spiel und Sport, etc.

## Patentansprüche

1. Zellenförmiges, aufblasbares Bauelement (1, 1', 1'', 1"'), mit folgenden Merkmalen:
- es weist in einer Ebene liegende geradlinige Seitenbegrenzungen (2) auf,
- alle Seitenbegrenzungen (2) sind gleich lang,
- es weist einen Hohlraum auf,
- der Hohlraum wird von einer verformbaren, dünnwandigen Membran (3, 4) begrenzt,
- die Membran, die mit einem Ventil versehen ist, ist die Außenbegrenzung des Bauelements (1, 1', 1'', 1'''), wobei an den Seitenbegrenzungen (2) sich etwa über die Länge desselben erstreckende Verbindungsmittel (14, 17, 22) zur Herstellung einer Verbindung mit einem benachbarten Bauelement (1, 1', 1'', 1''') vorgesehen sind, welches Bauelement dadruch **gekennzeichnet** ist, dass
- im Hohlraum mindestens eine verformbare, dünnwandige und sich über etwa die Höhe des Bauelements (1, 1', 1'', 1''') erstreckende Zwischenmembran (7) vorgesehen ist,
- die sich etwa senkrecht zur Ebene erstreckt und die die sich im Wesentlichen in Richtung der Ebene erstreckenden Membranen (3, 4) des Bauelements (1, 1', 1'', 1''') verbindet, und dass die Membran (3, 4) entlang der umlaufenden Seitenbegrenzungen von Zylindersegmenten und an den Ecken von Kegel gebildet ist, während der flache Mittelteil durch die zugbeanspruchten Zwischenmembranen (7) in Form gehalten ist.

2. Bauelement nach Anspruch 1, **dadurch gekennzeichnet, dass** es als Seitenbegrenzungen (2) vorstehende Randflansche bzw. Randleisten aufweist.

3. Bauelement nach Anspruch 1 oder 2, **dadurch gekennzeichnet, dass** seine Höhe (8) geringer ist als seine größte Abmessung senkrecht zur Höhe (8) und dass es sich in einer Ebene erstreckt.

4. Bauelement nach einem der Ansprüche 1 bis 3, **dadurch gekennzeichnet, dass** die Membran (3, 4) von einer Folie gebildet ist, vorzugsweise einer PVC- oder Polyurethanfolie.

5. Bauelement nach einem der Ansprüche 1 bis 4, **dadurch gekennzeichnet, dass** die Membran (3, 4) transparent und/oder transluzent und/oder opak und/oder reflektierend ausgebildet ist.

6. Bauelement nach einem der Ansprüche 1 bis 5, **dadurch gekennzeichnet, dass** die Membran (3, 4) außenseitig beschichtet ist, vorzugsweise mittels eines Granulats.

7. Bauelement nach einem der Ansprüche 1 bis 6, **dadurch gekennzeichnet, dass** von den Seitenbegrenzungen (2) eine regelmäßige geometrische Figur, wie ein gleichseitiges Dreieck, ein Quadrat, ein gleichseitiges Fünfeck, ein gleichseitiges Sechseck, etc., gebildet ist.

8. Bauelement nach einem der Ansprüche 1 bis 7, **dadurch gekennzeichnet, dass** als Verbindungsmittel Klemmschienen (14) vorgesehen sind.

9. Bauelement nach einem der Ansprüche 1 bis 8, **dadurch gekennzeichnet, dass** als Verbindungsmittel Reißverschlüsse (17) vorgesehen sind.

10. Bauelement nach Anspruch 9, **dadurch gekennzeichnet, dass** an einer Seitenbegrenzung (2) zwei gleich lange, sich jedoch maximal über die Hälfte der Länge einer Seitenbegrenzung (2) erstreckende Reißverschlüsse (17) vorgesehen sind, von denen sich einer von einer Seite und der andere von der anderen Seite mit einem Reißverschluss eines benachbarten Bauelements (1, 1', 1'', 1''') derselben Bauart schließen lässt.

11. Bauelement nach einem der Ansprüche 1 bis 10, **dadurch gekennzeichnet, dass** als Verbindungsmittel ein Gleitverschluss (22) vorgesehen ist.

12. Bauelement nach einem der Ansprüche 1 bis 11, **dadurch gekennzeichnet, dass** zusätzlich zu einem Verbindungsmittel (14, 17) ein Gleitverschluss (22) vorgesehen ist.

13. Bauelement nach einem der Ansprüche 1 bis 12, **dadurch gekennzeichnet, dass** als Verbindungsmittel zum Verbinden mit einem benachbarten Bauelement Klebstoff vorgesehen ist, oder dass die Seitenbegrenzungen (2) als Schweißflansche ausgebildet sind.

14. Bauelement nach einem der Ansprüche 1 bis 13, **dadurch gekennzeichnet, dass** im Hohlraum in gleichmäßigem Abstand von den Seitenbegrenzungen (2) Zwischenmembranen (7) vorgesehen sind, deren Konfiguration der der Seitenbegrenzungen (2) entspricht.

15. Bausatz von Bauelementen (1, 1', 1'', 1''') nach einem der Ansprüche 1 bis 14, **dadurch gekennzeichnet, dass** er Bauelemente (1, 1', 1'', 1''') umfasst, die im Grundriss regelmäßige geometrische Figuren mit unterschiedlichen Eckanzahlen aufweisen, wobei die Seitenbegrenzungen (2) aller Bauelemente (1, 1', 1'', 1''') gleich lang sind.

16. Objekt, gebildet aus mindestens zwei Bauelementen (1, 1', 1'', 1''') nach einem der Ansprüche 1 bis 14, vorzugsweise gebildet aus einem Bausatz gemäß Anspruch 15.

17. Objekt nach Anspruch 16, **dadurch gekennzeichnet, dass** es einen Raum umschließt.

## Claims

1. A cellular inflatable structural element (1, 1', 1'', 1''') having the following features:
- it has linear lateral boundaries (2) lying in one plane,
- all lateral boundaries (2) are of the same length,
- it has a hollow space,
- a deformable thin-walled membrane (3, 4) marks the boundary of the hollow space,
- the membrane which is provided with a valve is the outer boundary of the structural element (1, 1', 1", 1'''), wherein connecting means (14, 17, 22) extending roughly across the length of said element are provided at the lateral boundaries (2) for establishing a connection with an adjacent structural element (1, 1', 1'', 1'''), which structural element is **characterized in that**
- at least one deformable thin-walled intermediate membrane (7) extending roughly across the height of the structural element (1, 1', 1'', 1''') is provided in the hollow space,
- which extends approximately vertically to the plane and which connects the membranes (3, 4) of the structural element (1, 1', 1", 1'''), which extend essentially in the direction of the plane, and that the membrane (3, 4) is formed from cylinder segments along the circumferential lateral boundaries and from cones in the corners, whereas the flat middle part is kept in shape by the intermediate membranes (7) subject to tensile stress.

2. A structural element according to claim 1, **characterized in that** it has protruding peripheral flanges or shoulders, respectively, as lateral boundaries (2).

3. A structural element according to claim 1 or 2, **characterized in that** its height (8) is smaller than its largest dimension vertical to the height (8) and that it extends in one plane.

4. A structural element according to any of claims 1 to 3, **characterized in that** the membrane (3, 4) is formed from a film, preferably a PVC or polyurethane film.

5. A structural element according to any of claims 1 to 4, **characterized in that** the membrane (3, 4) is designed so as to be transparent and/or translucent and/or opaque and/or reflective.

6. A structural element according to any of claims 1 to 5, **characterized in that** the membrane (3, 4) is coated on the outside, preferably by means of a granular material.

7. A structural element according to any of claims 1 to 6, **characterized in that** a regular geometric figure such as an equilateral triangle, a square, an equilateral pentagon, an equilateral hexagon, etc., is formed by the lateral boundaries (2).

8. A structural element according to any of claims 1 to 7, **characterized in that** clamp rails (14) are provided as connecting means.

9. A structural element according to any of claims 1 to 8, **characterized in that** zip fasteners (17) are provided as connecting means.

10. A structural element according to claim 9, **characterized in that** two zips (17) which are of the same length, but extend, at the most, across half the length of a lateral boundary (2) are provided at a lateral boundary (2), wherein one zip can be closed from one side and the other one from the other side with a zip of an adjacent structural element (1, 1', 1", 1''') of the same design.

11. A structural element according to any of claims 1 to 10, **characterized in that** a sliding fastener (22) is provided as a connecting means.

12. A structural element according to any of claims 1 to 11, **characterized in that** a sliding fastener (22) is provided in addition to a connecting means (14, 17).

13. A structural element according to any of claims 1 to 12, **characterized in that** an adhesive is provided as a connecting means for establishing a connection with an adjacent structural element or that the lateral boundaries (2) are designed as welding flanges.

14. A structural element according to any of claims 1 to 13, **characterized in that** intermediate membranes (7) are provided in the hollow space at a constant distance from the lateral boundaries (2), with the configuration of said membranes corresponding to that of the lateral boundaries (2).

15. A kit of structural elements (1, 1', 1'', 1''') according to any of claims 1 to 14, **characterized in that** it comprises structural elements (1, 1', 1'', 1''') which, in plan view, exhibit regular geometric figures with different numbers of corners, wherein the lateral boundaries (2) of all structural elements (1, 1', 1'', 1''') are of the same length.

16. An object formed from at least two structural elements (1, 1', 1'', 1''') according to any of claims 1 to 14, preferably formed from a kit according to claim 15.

17. An object according to claim 16, **characterized in that** it encloses a space.

## Revendications

1. Elément de construction (1, 1', 1", 1"') gonflable, en forme de cellule, présentant les caractéristiques suivantes :
- il présente des délimitations latérales (2) rectilignes, situées dans un plan,
- toutes les délimitations latérales (2) sont de longueur identique,
- il présente un espace creux,
- l'espace creux est délimité par une membrane (3, 4) à paroi mince, déformable,
- la membrane, munie d'une soupape, est la délimitation extérieure de l'élément de construction (1, 1', 1", 1"'), des moyens de liaison (14, 17, 22), s'étendant sur les délimitations latérales (2), à peu près sur la longueur de ceux-ci, étant prévus pour établir une liaison avec un élément de construction (1, 1', 1", 1"') voisin, ledit élément de construction étant **caractérisé en ce que**
- dans l'espace ceux est prévue au moins une membrane intermédiaire (7) à paroi mince, déformable et s'étendant sur à peu près la hauteur de l'élément de construction (1, 1', 1", 1"'),
- la membrane intermédiaire s'étendant à peu près perpendiculairement au plan et reliant les membranes (3, 4), s'étendant sensiblement en direction du plan, de l'élément de construction (1, 1', 1", 1"'), et **en ce que** la membrane (3, 4) est formée, le long des délimitations latérales de pourtour, par des segments de cylindres et aux coins par un cône, tandis que la partie médiane plate est maintenue à sa forme par les membranes intermédiaires (7) sollicitées en traction.

2. Elément de construction selon la revendication 1,
**caractérisé en ce qu'**il présente, en tant que délimitations latérales (2), des rebords de bordure ou des bandes de bordures, placées en saillie.

3. Elément de construction selon la revendication 1 ou 2, **caractérisé en ce que** sa hauteur est inférieure à sa plus grande dimension perpendiculairement à la hauteur (8), et **en ce qu'**il s'étend dans un plan.

4. Elément de construction selon l'une des revendications 1 à 3, **caractérisé en ce que** la membrane (3, 4) est formée d'une feuille, de préférence d'une feuille de PVC ou de polyuréthane.

5. Elément de construction selon l'une des revendications 1 à 4, **caractérisé en ce que** la membrane (3, 4) est transparente et/ou translucide et/ou opaque et/ou réfléchissante.

6. Elément de construction selon l'une des revendications 1 à 5, **caractérisé en ce que** la membrane (3, 4), est revêtue du côté extérieur, de préférence au moyen d'un granulat.

7. Elément de construction selon l'une des revendications 1 à 6, **caractérisé en ce qu'**une figure géométrique régulière, telle qu'un triangle équilatéral, un carré, un pentagone équilatéral, un hexagone équilatéral, etc. est formé par les délimitations latérales (2).

8. Elément de construction selon l'une des revendications 1 à 7, **caractérisé en ce que** des glissières de serrage (4) sont prévues en tant que moyens de liaison.

9. Elément de construction selon l'une des revendications 1 à 8, **caractérisé en ce que** des fermetures à glissière (17) sont prévues en tant que moyens de liaison.

10. Elément de construction selon la revendication 9, **caractérisé en ce que**, sur une délimitation latérale (2), sont prévues deux fermetures à glissière (17) de longueur identique, s'étendant cependant au maximum sur la moitié de la longueur d'une délimitation latérale (2), dont l'une peut se fermer d'un côté et l'autre de l'autre côté, avec une fermeture à glissière d'un élément de construction (1, 1', 1", 1"') voisin du même type de construction.

11. Elément de construction selon l'une des revendications 1 à 10, **caractérisé en ce qu'**une fermeture coulissante (22) est prévue en tant que moyen de liaison.

12. Elément de construction selon l'une des revendications 1 à 11, **caractérisé en ce qu'**une fermeture coulissante (22) est prévue en plus d'un moyen de liaison (14, 17).

13. Elément de construction selon l'une des revendications 1 à 12, **caractérisé en ce que** de l'adhésif est prévu en tant de moyen de liaison pour assurer la liaison avec un élément de construction voisin, ou **en ce que** les délimitations latérales (2) sont réalisées sous forme de rebords à souder.

14. Elément de construction selon l'une des revendications 1 à 13, **caractérisé en ce que** des membranes intermédiaires (7), dont la configuration correspond à celle des délimitations latérales (2), sont prévues dans l'espace creux, selon un espacement régulier par rapport aux délimitations latérales (2).

15. Jeu d'éléments de construction (1, 1', 1", 1"') selon l'une des revendications 1 à 14, **caractérisé en ce qu'**il comprend des éléments de construction (1, 1', 1", 1"') présentant, observés en profil, des figures géométriques régulières ayant des nombres de coins différents, les délimitations latérales (2) de tous les éléments de construction (1, 1', 1", 1"') étant de longueur identique.

16. Objet, formé d'au moins deux éléments de construction (1, 1', 1", 1"') selon l'une des revendications 1 à 14, de préférence formé d'un jeu selon la revendication 15.

17. Objet selon la revendication 16, **caractérisé en ce qu'**il entoure un espace.
